# EUROPÄISCHE PATENTSCHRIFT

(11) **EP 2 673 205 B1**
(45) Veröffentlichungstag und Bekanntmachung des Hinweises auf die Patenterteilung: **10.05.2017**
(21) Anmeldenummer: 12703968.3
(22) Anmeldetag: 02.02.2012
(51) Int. Cl.: B65D 6/00

(54) **TRANSPORT- UND LAGERBEHÄLTER**
TRANSPORT AND STORAGE CONTAINER
RÉCIPIENT DE TRANSPORT ET DE STOCKAGE

(30) Priorität: 09.02.2011 DE 202011002551 U
(43) Veröffentlichungstag der Anmeldung: 18.12.2013
(73) Patentinhaber: Ringoplast GmbH, 49824 Ringe-Neugnadenfeld (DE)
(72) Erfinder: JOHANNINK, Hendrik, 48527 Nordhorn (DE); KAPELL, Frank, 48455 Bad Bentheim (DE)
(74) Vertreter: Meinke, Jochen
(86) Internationale Anmeldenummer: PCT/EP2012/000462
(87) Internationale Veröffentlichungsnummer: WO 2012/107182

(56) Entgegenhaltungen:
- EP-B1- 0 786 412
- WO-A1-93/13991
- DE-A1- 19 614 530
- DE-U1-202005 012 738

## Beschreibung

Die Erfindung betrifft einen Transport- und Lagerbehälter gemäß dem Oberbegriff des Anspruches 1.

Behälter der eingangs genannten Art sind aus dem Stand der Technik bekannt und dem Fachmann geläufig.

Einen derartigen vorbekannten Behälter offenbart beispielsweise die EP 0 786 412 B1. Die EP 0 786 412 B1 offenbart einen Behälter mit einer Bodenwanne, die einen Boden sowie sogenannte Wandsockelbereiche aufweist. Oberhalb der Wandsockelbereiche sind vier Seitenwände angeordnet, deren Unterkanten mit mehreren Scharnierelementen versehen sind. Diese Scharnierelemente sind in passende Scharnieraufnahmeöffnungen in der Oberseite des zugehörigen Wandsockelbereiches einsetzbar und dort einrastbar. Hierdurch wird für jede Seitenwand eine Schwenkachse gebildet, die innerhalb der Wandsockelbereiche parallel zu den Kanten des Behälterbodens verlaufen. Die Seitenwände sind um die Schwenkachsen nach innen hin zu Boden der Bodenwanne einklappbar.

Daneben erfüllen Scharniere in dem vorbekannten Behälter auch die Funktion der Fixierung zwischen Seitenwände und Wandsockelbereiche.

Nachteilig bei diesem vorbekannten Behälter ist es jedoch, dass die Öffnungen im Bereich der Scharniere Raum für Verschmutzungen bieten, die sich nur aufwendig wieder beseitigen lassen. Zudem besteht bei der Verwendung von Folien-Inlinern zum Schutz besonders empfindlicher Güter oder Flüssigkeit die Gefahr, dass diese aufgrund der unregelmäßigen Innenflächen an den Scharnieren beschädigt werden.

Es ist deshalb Aufgabe der vorliegenden Erfindung, einen Behälter der eingangs genannten Art zur Verfügung zu stellen, bei dem die Fixierung der Seitenwände sowie der Schwenkmechanismus auch ohne in den Seitenwänden angeordnete Scharniere gewährleistet ist.

Diese Aufgabe wird mit den Merkmalen des Anspruches 1 gelöst, wobei DE 20 2005 012738 U1 einen Behälter gemäss Oberbegriff offenbart. Vorteilhafte Ausgestaltungen der Erfindung ergeben sich aus den Unteransprüchen.

Die Erfindung sieht vor, dass wenigstens eine Seitenwand und wenigstens eine Wand der Bodenwanne zueinander korrespondierende Verbindungselemente aufweisen, wobei ein Verbindungselement beim Aufklappen der Seitenwand in das korrespondierende Verbindungselement passgenau einführbar ist.

Die Grundidee der Erfindung ist es, den Übergang zwischen Seitenwand und Bodenwanne als durchgehende Lippe auszugestalten. Hierzu ist vorgesehen, dass Scharniere entlang der mindestens einen Seitenwand durch korrespondierende Verbindungselemente ersetzt werden, die passgenau ineinander einführbar sind. Durch die Einführung eines ersten Verbindungselementes in das korrespondierende Verbindungselement werden zudem im aufgeklappten Zustand des Behälters die Kräfte von einer Seitenwand auf die Bodenwanne übertragen. Die Fixierung der Seitenwand durch ein Scharnier entlang der Scharnierachse kann so in den äußeren Bereich der Seitenwand verlegt werden.

Eine vorteilhafte Ausgestaltung der Erfindung geht daher vor, dass an den seitlichen Rändern von wenigstens zwei gegenüberliegenden Seitenwänden und wenigstens zwei gegenüberliegenden Wänden der Bodenwanne Scharnierelemente ausgebildet sind.

Die korrespondierenden Verbindungselemente können unterschiedliche konstruktive Ausgestaltungen erfahren. Vorzugsweise ist das erste Verbindungselement in Form einer Durchbrechung oder eines Zapfens ausgebildet.

Alternativ kann auch das zweite Verbindungselement in Gestalt einer Durchbrechung oder eines Zapfens ausgebildet sein. Somit können gemäß der Erfindung sowohl die Seitenwände als auch die Wände der Bodenwanne entweder mit einer Durchbrechung oder einem Zapfen versehen sein.

Als eine leistungsfähige Verbindungsart hat sich auch die Nut-Feder-Verbindung erwiesen. Vorzugsweise sind die korrespondierenden Verbindungselemente daher Elemente einer Nut-Feder-Verbindung.

Eine weitere vorteilhafte Ausgestaltung der Erfindung sieht vor, dass an dem erfindungsgemäßen Behälter Rastnasen derart angeordnet sind, dass ein nach innen Drücken der Seitenwand verhindert wird.

Vorteilhafterweise sind zwei gegenüberliegende Seitenwände mit zur jeweils benachbarten Seite ausgerichteten Eckstegen ausgerüstet, an denen sich die jeweils benachbarten Seitenwände beim Aufrichten anlegen. Die Eckstege sind dabei vorzugsweise mit Aufnahmen ausgebildet, in die Rastelemente der benachbarten Seitenwände eingreifen.

Vorteilhafterweise sind dabei auch die Eckstege und die Außenfläche der jeweils benachbarten Seitenwände beabstandet zueinander angeordnet. Durch diese bevorzugte konstruktive Ausgestaltung der Erfindung ist gewährleistet, dass Biegemomente besser aufgenommen werden können.

Eine praktikable Variante der Erfindung sieht vor, dass zwei gegenüberliegende Seitenwände mit Sperrelementen, wie beispielsweise Sperrschiebern, ausgerüstet sind, durch die die Seitenwände miteinander verriegelbar sind. Die Sperrelemente werden dabei vorzugsweise simultan symmetrisch betätigt, so dass die Seitenwand bei einem Zusammenklappen keine Verdrehung bzw. Verkantung erfährt. Zudem wird durch die konstruktive Ausgestaltung der Sperrelemente erreicht, dass eine Übersetzung gegeben ist, die mit einem geringen Hub den erforderlichen Entriegelungshub gewährleistet. Vorzugsweise sind die beiden kurzen Seitenwände in dem Behälter mit den Sperrelementen versehen.

Im Folgenden wird die Erfindung anhand der Zeichnungen näher erläutert. Es zeigen in schematischen Darstellungen:
- Fig. 1: in perspektivischer Ansicht einen erfindungsgemäßen Behälter, dessen Seiten aufgerichtet sind,
- Fig. 2: in perspektivischer Ansicht den erfindungsgemäßen Behälter, dessen Seiten in einer zusammengelegten Nichtgebrauchslage sind,
- Fig. 3: in einer perspektivischen Teilansicht den Ausschnitt einer Seitenwand und einer Wand von der Bodenwanne vor deren Verbindung miteinander,
- Fig. 4: in einer perspektivischen Teilansicht einen Ausschnitt einer Seitenwand des Behälters und einer Wand der Bodenwanne nach deren Verbindung durch ein Scharnier,
- Fig. 5: in perspektivischer Ansicht die Bodenwanne sowie zwei Seitenwände des Behälters in einem aufgerichteten Zustand,
- Fig. 6: in einer perspektivischen Teilansicht den Ausschnitt einer Seitenwand und einer Wand von der Bodenwanne vor deren Verbindung miteinander gemäß einer weiteren Ausführungsform der Erfindung und
- Fig. 7: in einer perspektivischen Teilansicht einen Ausschnitt einer Seitenwand des Behälters und einer Wand der Bodenwanne nach deren Verbindung durch ein Scharnier gemäß einer weiteren Ausführungsform der Erfindung.

Fig. 1 zeigt einen erfindungsgemäßen Behälter, der mit dem Bezugszeichen 1 versehen ist.

Der Behälter 1 besitzt eine rechteckförmige Form und weist vier Seitenabschnitte 2 auf. Die Seitenabschnitte 2 setzen sich wiederum jeweils aus Seitenwänden 3, 4a sowie aus Wänden 4, 5 der Bodenwanne 8 zusammen. Die Bodenwanne 8 weist einen Boden 6 auf und ist an ihren Seitenkanten 7 von den Wänden 4, 5 umgrenzt. Der Boden 6 der Bodenwanne 8 sowie die Wände 4, 5 der Bodenwanne 8 sind einteilig miteinander verbunden. Sowohl die Wände 4 als auch die Wände 5 der Bodenwanne 8 sind jeweils gegenüberliegende Wände. Zwischen den Wänden 4, 5 sind Randleisten 29 ausgebildet, die von runder Form und höhengleich mit den Wänden 4 sind, die die Wände in Längsrichtung der Bodenwanne 8 bilden. Oberhalb der Wände 4, 5 der Bodenwanne 8 sind die Seitenwände 3, 4a angeordnet und direkt mit den Wänden 4, 5 der Bodenwanne 8 verbunden. Die Seitenwände 3, 4a sind, wie aus Fig. 1 ersichtlich, mit Grifföffnungen 9 und Versteifungsrippen 10 versehen.

Wie aus Fig. 1 weiterhin hervorgeht, sind an den Innenflächen, d.h. an den dem Behälterinneren zugewandten Flächen, der die beiden längeren Seiten des Behälters 1 bildenden Seitenabschnitte 2 eine Verbindungslinie 11 ausgebildet, die die Verbindung zwischen den Wänden 4 der Bodenwanne 8 und der Seitenwände 3 markiert. Diese Verbindungslinie 11 ist in Form einer längslaufenden Fugenlippe 12 ausgebildet und verläuft parallel zur Seitenkante 7 der Bodenwanne 8. In Fig. 1 ist aus zeichnerischen Gründen nur die längslaufende Fugenlippe 12 einer Seitenwand 3 dargestellt.

An der Außenfläche, d.h. an der dem Behälterinneren abgewandten Seite des Seitenabschnittes 2 fehlt, wie aus Fig. 1 hervorgeht, eine längslaufende Fugenlippe im Verbindungsbereich 13 zwischen den Seitenwänden 3 und den Wänden 4 der Bodenwanne 8. Der Verbindungsbereich 13 zwischen der Seitenwand 3 und der Wand 4 der Bodenwanne 8 an der Außenfläche der Seitenabschnitte 2 befindet sich in Höhe der längslaufenden Fugenlippe 12. Aus zeichnerischen Gründen ist in Fig. 1 nur der Verbindungsbereich eines Seitenabschnittes 2 dargestellt. In dem Verbindungsbereich 13 zwischen der Seitenwand 3 und der Wand 4 der Bodenwanne 8 sind zueinander korrespondierende Verbindungselemente 14, 15 ausgebildet. Zwischen den Verbindungselementen 14, 15 sind zudem in den Seitenwänden 3 kleine quaderförmige Einbuchtungen 16 vorgesehen.

Die Stirnseiten des Behälters 1 werden, wie Fig. 1 zeigt, von den beiden kürzeren Seitenabschnitte 2 gebildet. Diese beiden gegenüberliegenden kürzeren Seitenabschnitte 2 setzen sich wiederum aus einer Seitenwand 4a und einer Wand 5 der Bodenwanne 8 zusammen. Die Seitenwände 4a sind über den Wänden 5 der Bodenwanne 8 angeordnet und mit den Wänden 5 der Bodenwanne 8 über Scharniere 17 verbunden.

Die Seitenwände 3, 4a der vier Seitenabschnitte 2 schließen oberseitig mit einem umlaufenden Stapelrand 18 ab. Dieser setzt sich aus den oberen Rändern 19 der beiden längeren Seitenwände 3 sowie den oberen Rändern 20 der Seitenwände 4a an den Stirnseiten des Behälters 1 zusammen. Die oberen Ränder 19 sind an den Ecken des Behälters 1 bogenförmig ausgebildet. Diese bogenförmigen Ränder von eckumgreifenden Seitenbereichen 21 sind Teile der beiden längeren Seitenwände 3, die sich in den stirnseitigen Bereich des Behälters 1 erstrecken. Die eckumgreifenden Seitenbereiche 21 weisen jeweils einen Ecksteg 22 auf, dessen oberer Rand 22a eine im Vergleich zum übrigen oberen Rand 19, 20 der Seitenwände 3, 4a eine geringere Breite aufweist. Der Ecksteg 22 ist flächig ausgebildet und mit L-förmi-gen Durchbrechungen 23 versehen. Die oberen Ränder 22a der Eckstege 22 liegen an korrespondierenden oberen Rändern 24 der an den Stirnseiten des Behälters 1 befindlichen Seitenwände 4a an. Die zu dem oberen Rand 22a des Ecksteges 22 korrespondierenden Bereiche des oberen Randes 24 der stirnseitigen Seitenwände 4a des Behälters 1 weisen einen im Vergleich zu dem übrigen Rand 20 der Seitenwände 4a geringere Breite auf. In dem in Fig. 1 gezeigten aufgerichteten Zustand des Behälters 1 liegt der obere Rand 22a des Ecksteges 22 der beiden längeren Seitenwände 3 an dem breitenmäßig reduzierten oberen Rand 24 der stirnseitigen Seitenwände 4a an. Durch dieses Zusammenwirken des oberen Randes 22a des Ecksteges 22 und des korrespondierenden oberen Randes 24 der stirnseitigen Seitenwände 4a sind die Eckstege 22 und die in diesem Bereich korrespondierende Außenfläche 26 der stirnseitigen Seitenwände 4a beabstandet zueinander angeordnet.

Wie Fig. 2 zeigt, sind die Seitenwände 3, 4a nach innen zum Boden 6 der Bodenwanne 8 einklappbar. Bei einem Zusammenklappen des Behälters 1 aus seiner Öffnungslage, d.h. aus einem Zustand mit aufgerichteten Seitenwänden 3, 4a, werden zunächst die stirnseitigen, kürzeren Seitenwände 4a nach innen geklappt, bis sie auf den Boden 6 in der Bodenwanne 8 aufliegen. Nach diesem Schwenkvorgang werden die beiden längeren Seitenwände 3 nach innen zum Boden 6 der Bodenwanne 8 geklappt. Die Eckstege 22 der Seitenbereiche 21 liegen im eingeklappten Zustand an den Wänden 5 der Bodenwanne an.

Wie aus Fig. 2 weiterhin ersichtlich ist, sind erste korrespondierende Verbindungselemente 15 in den Wänden 4 der Bodenwanne 8 ausgeformt. In der in Fig. 2 gezeigten Ausführungsform des erfindungsgemäßen Behälters 1 liegen die Verbindungselemente 15 in Form von T-förmigen Durchbrechungen vor, die nach oben hin, d.h. an den oberen Rändern 27 der Wände 4 der Bodenwanne 8 offen sind. Die zu den in den Wänden 4 der Bodenwanne 8 ausgeformten Verbindungselementen 15 korrespondierenden Verbindungselemente 14 befinden sich unterhalb des unteren Randes 28 der beiden längeren Seitenwände 3 des Behälters 1. Die korrespondierenden Verbindungselemente 14 sind als T-förmige Stege einteilig an den Seitenwänden 3 ausgeformt.

In den aus in Fig. 1 und Fig. 2 ersichtlichen Randleisten 29 der Wände 4 der Bodenwanne 8 befinden sich Teile von Scharnieren, die mit an den Seitenwänden 3 befindlichen Scharnierteilen wechselwirken, so dass die Seitenwände 3, wie in Fig. 2 gezeigt, zum Boden 6 der Bodenwanne 8 hin schwenkbar sind.

Im Falle des Aufrichtens der beiden längeren Seitenwände 3 in die in Fig. 1 gezeigte Öffnungslage des Behälters 1 wird das unterhalb des unteren Randes 28 der Seitenwand 3 ausgeformte Verbindungselement 14 in das in der Wand 4 der Bodenwanne 8 ausgeformte korrespondierende zweite Verbindungselement 15 eingeführt. In erfindungswesentlicher Weise sind somit Scharniere entlang der beiden längeren Seitenwände 3 des Behälters 1 durch die korrespondierenden Verbindungselemente 14, 15 ersetzt, wodurch die in Fig. 1 gezeigte Führungslippe 12 ausgebildet wird.

Der Schwenkmechanismus wird durch die an den Randleisten 29 befindlichen Scharniere vollzogen. Der Schwenkvorgang der beiden stirnseitigen Seitenwände 4a wird durch die in Fig. 1 gezeigten Scharniere 17 vollzogen, die zwischen den Randleisten 29 angeordnet sind. Hierzu sind in den stirnseitigen Wänden 5 der Bodenwanne 8 Scharnieraufnahmeöffnungen vorgesehen, in die die entsprechenden Scharnierelemente einsetzbar sind.

Die Fig. 3 und 4, die jeweils einen Teilausschnitt des Behälters 1 zeigen, verdeutlichen noch einmal das Zusammenwirken der korrespondierenden Verbindungselemente 14, 15 zueinander. Fig. 3 zeigt das korrespondierende Verbindungselement 15 unmittelbar neben der Randleiste 29 der Wand 4 der Bodenwanne 8, die die Aufnahme für das an der Seitenwand 3 ausgebildete Scharnierelement 30 bilden. Das unterhalb des unteren Randes 28 der Seitenwand 3 und einteilig an der Seitenwand 3 ausgeformte Verbindungselement 14 weist ein kurzes von dem unteren Rand 28 sich weg erstreckenden Steg 31 auf, der mit einem vertikal zu dem Steg 31 verlaufenden Flächenstück 32 abschließt, so dass das Verbindungselement 14 die Form eines "T-Zapfens" 32a annimmt. Das zu dem Verbindungselement 14 korrespondierende Verbindungselement 15 ist in der Wand 4, d.h. in der längeren Seite der Bodenwanne 8, ausgebildet.

In den in den Fig. 3 und 4 gezeigten Ausführungsformen der Erfindung sind die Seitenwände 3 mit Scharnierelementen 30 versehen, die von den Randleisten 29 der Wände 4, 5 der Bodenwanne 8 eingeschlossen sind. Alternativ sind die Seitenwände 3 wie die Ausführungsform in Fig. 7 zeigt, mit Scharnierelementen 30 versehen, die in Randleisten 37 der Wände 4, 5 der Bodenwanne 8 angeordnet sind, wobei die Randleisten 37 den Höhen der Wände 4, 5 angepasst sind. In der in Fig. 7 gezeigten Ausführungsform des erfindungsgemäßen Behälters 1 sind die Randleisten 37 an ihren Seitenrändern im Wesentlichen höhengleich mit den Wänden 4, 5 der Bodenwanne 8.

Das korrespondierende Verbindungselement 15 liegt, wie aus Fig. 3 hervorgeht, in Gestalt einer Durchbrechung 35 vor, die in der Wand 4 der Bodenwanne 8 ausgebildet ist. Die Durchbrechung 35 weist wiederum eine zu dem Flächenstück 32 korrespondierende längliche Durchbrechung 33 auf, die sich unterhalb des oberen Randes 27 der Wand 4 befindet. Oberhalb und mittig der länglichen Durchbrechung 33 schließt sich eine schmale spaltförmige zu dem Steg 31 korrespondierende Durchbrechung 34 an, die im oberen Rand 27 der Wand 4 der Bodenwanne 8 ausgeformt ist.

Wie aus Fig. 6 hervorgeht, liegt das korrespondierende Verbindungselement 15 gemäß einer weiteren Ausführungsform der Erfindung in Gestalt einer Vertiefung 36 vor, die in der Wand 4 der Bodenwand 8 ausgebildet ist. Unterhalb des unteren Randes 36a der Seitenwand 3 ist das einteilig an der Seitenwand 3 korrespondierende Verbindungselement 14 ausgeformt, das passgenau in die Vertiefung 36 führbar ist.

Sowohl im unteren Rand 28 der Seitenwand 3 als auch im oberen Rand 27 der Wände 4 der Bodenwanne 8 sind, wie Fig. 3 zeigt, Einbuchtungen 16, 36 vorgesehen, die auf der dem Scharnierelement 30 abgewandten Seite der korrespondierenden Verbindungselemente 14, 15 angeordnet sind.

Aus Fig. 4, die eine Momentaufnahme eines Schwenkvorganges zeigt, ist erkennbar, dass während des Aufklappens bzw. Zusammenklappens des in Fig. 1 gezeigten Behälters 1 das an der Seitenwand 3 ausgebildete Verbindungselement 14 in das in der Wand 4 der Bodenwanne 8 ausgebildete korrespondierende Verbindungselement 15 passgenau einführbar ist. Hierdurch ist in erfindungswesentlicher Weise eine Fixierung der Seitenwand 3 durch die korrespondierenden Verbindungselemente 14, 15 gegeben. Eine Fixierung der Seitenwand 3 durch ein Scharnier bzw. Scharniere, die entlang der Seitenwand 3 angeordnet sind, kann in den Randleisten 29 erfolgen. Der Übergang, d.h. die Verbindungslinie zwischen der Seitenwand 3 und der Wand 4 der Bodenwanne 8 ist somit durch die in Fig. 1 gegebene durchgehende Fugenlippe 12 gegeben.

Aus Fig. 5, in der aus Gründen der Übersichtlichkeit lediglich eine der längeren Seitenwände 3 sowie eine Seitenwand der beiden an den Stirnseiten befindlichen Seitenwände 4a gezeigt ist, geht hervor, dass die Eckstege 22 und die Außenfläche 26 der jeweils benachbarten Seitenwand 4a beabstandet zueinander angeordnet sind. Der zu dem Ecksteg 22 der Seitenwand 3 korrespondierende Teil der an der Stirnseite befindlichen Seitenwand 4a weist an seinem Seitenrand Rastelemente 25 auf, die sich von der Außenfläche 26 der Seitenwand 4a weg erstrecken. Diese von der Außenfläche 26 der Seitenwand 4a versetzt angeordneten Rastelemente 25 greifen im zusammengesetzten Zustand in die in dem Ecksteg 22 befindlichen Durchbrechungen 23 ein. Der Abstand zwischen der Außenfläche 26 der Seitenwand 4a und dem Ecksteg 22 entspricht dabei in etwa der Breite der an der Außenfläche der Seitenwand längs verlaufenden Rippe 10.

Auch verdeutlich Fig. 5 noch einmal, dass längs der Verbindungslinie zwischen Seitenwand 3 und Wand 4 der Bodenwanne 8 keine Scharniere ausgebildet sind, sondern die Fugenlippe 12.

### Bezugszeichenliste:

- 1: Behälter
- 2: Seitenabschnitt
- 3, 4a: Seitenwände
- 4, 5: Wände
- 6: Boden
- 7: Seitenkante
- 8: Bodenwanne
- 9: Grifföffnung
- 10: Versteifungsrippe
- 11: Verbindungslinie
- 12: Fugenlippe
- 13: Verbindungsbereich
- 14, 15: Verbindungselemente
- 16, 36: Einbuchtungen
- 17: Scharnier
- 18: Stapelrand
- 19, 20, 22a, 24, 27: oberer Rand
- 21: Seitenbereiche
- 22: Ecksteg
- 23, 33, 34, 35: Durchbrechungen
- 25: Rastelemente
- 26: Außenfläche
- 28: unterer Rand
- 29: Randleisten
- 30: Scharnierelement
- 31: Steg
- 32: Flächenstück
- 32a: T-Zapfen
- 36: Vertiefung
- 36a: unterer Rand
- 37: Randleisten

## Patentansprüche

1. Transport- und Lagerbehälter (1), der aus einer zusammengelegten Nichtgebrauchslage in eine Öffnungslage aufklappbar ist und dessen Seitenwände (3,4a) zum Boden (6) einer Bodenwanne (8) hin einklappbar und über Wände (4,5) der Bodenwanne (8) angeordnet sind, wobei wenigstens eine Seitenwand (3,4a) und wenigstens eine Wand (4,5) der Bodenwanne (8) zueinander korrespondierende Verbindungselemente (14,15) aufweisen, wobei ein Verbindungselement (14) beim Aufklappen der Seitenwand (3,4a) in das korrespondierende Verbindungselement (15) passgenau einführbar ist, **dadurch gekennzeichnet dass** der Übergang zwischen Seitenwand (3) und Wand (4)der Bodenwanne (8) an der Innenfläche des Behälters (1) als durchgehende Fugenlippe (12) ausgebildet ist.

2. Behälter nach Anspruch 1,
**dadurch gekennzeichnet,**
**dass** das korrespondierende Verbindungselement (15) in Form einer Durchbrechung (35) ausgebildet ist.

3. Behälter nach Anspruch 1,
**dadurch gekennzeichnet,**
**dass** das Verbindungselement (14) in Gestalt eines Zapfens (32a) ausgebildet ist.

4. Behälter nach Anspruch 1,
**dadurch gekennzeichnet,**
**dass** die korrespondierenden Verbindungselemente (14,15) Elemente einer Nut-/Federverbindung sind.

5. Behälter nach einem der vorhergehenden Ansprüche,
**dadurch gekennzeichnet,**
**dass** wenigstens zwei gegenüberliegende Seitenwände (3,4a) und wenigstens zwei gegenüberliegende Wände (4,5) der Bodenwanne (8) Teile eines Scharniers aufweisen.

6. Behälter nach Anspruch 5,
**dadurch gekennzeichnet,**
**dass** an den seitlichen Rändern von wenigstens zwei gegenüberliegenden Seitenwänden (3,4a) und wenigstens zwei gegenüberliegenden Wänden (4,5) der Bodenwanne (8) Scharniere ausgebildet sind.

7. Behälter nach einem der vorhergehenden Ansprüche,
**dadurch gekennzeichnet,**
**dass** zwei gegenüberliegende Seitenwände (3) mit zur jeweils benachbarten Seitenwand ausgerichteten Eckstegen (22a) ausgerüstet sind, an denen sich die jeweils benachbarte Seitenwand beim Aufrichten anlegt.

8. Behälter nach Anspruch 7,
**dadurch gekennzeichnet,**
**dass** die Eckstege (22a) mit Aufnahmen ausgebildet sind, in die Rastelemente der benachbarten Seitenwände eingreifen.

9. Behälter nach Anspruch 7 oder 8,
**dadurch gekennzeichnet,**
**dass** die Eckstege (22a) und die Außenfläche der jeweils benachbarten Seitenwände beabstandet zueinander angeordnet sind.

10. Behälter nach einem der vorhergehenden Ansprüche,
**dadurch gekennzeichnet,**
**dass** zwei gegenüberliegende Seitenwände (4a) mit Sperrelementen, wie beispielsweise Sperrschiebern, ausgerüstet sind, durch die die Seitenwände (4a) miteinander verriegelbar sind.

11. Behälter nach einem der vorhergehenden Ansprüche,
**dadurch gekennzeichnet,**
**dass** er rechteckförmig ausgebildet ist, wobei die kürzeren Seitenabschnitte (2) mit Scharnieren versehen sind.

12. Behälter nach Anspruch 1,
**dadurch gekennzeichnet,**
**dass** das korrespondierende Verbindungselement (15) in Form einer Vertiefung (36) ausgebildet ist.

13. Behälter nach einem der vorhergehenden Ansprüche,
**dadurch gekennzeichnet,**
**dass** seine Seitenwände (3,4a) mit Scharnierelementen (30) versehen sind, die von Randleisten (29) der Wände (4,5) der Bodenwanne (8) eingeschlossen sind.

14. Behälter nach einem der Ansprüche 1 bis 12,
**dadurch gekennzeichnet,**
**dass** seine Seitenwände (3,4a) mit Scharnierelementen (30) versehen sind, die in Randleisten (37) der Wände (4,5) der Bodenwanne (8) angeordnet sind, wobei die Randleisten (37) den Höhen der Wände (4,5) angepasst sind.

## Claims

1. Transporting and storage container (1), which can be folded out from a folded flat, not-in-use position to an open position and whose side walls (3, 4a) can be folded inwardly to the base (6) of a bottom tray (8) and are arranged over walls (4, 5) of the bottom tray (8), wherein at least one side wall (3, 4a) and at least one wall (4, 5) of the bottom tray (8) have connecting elements (14, 15) corresponding to one another, wherein a connecting element (14) can be inserted with an accurate fit into the corresponding connecting element (15) when the side wall (3, 4a) is folded out, **characterised in that** the transition between side wall (3) and wall (4) of the bottom tray (8) on the inner surface of the container (1) is formed as a continuous joint lip (12).

2. Container according to claim 1, **characterised in that** the corresponding connecting element (15) is designed in the form of an aperture (35).

3. Container according to claim 1, **characterised in that** the connecting element (14) is formed in the shape of a pin (32a).

4. Container according to claim 1, **characterised in that** the corresponding connecting elements (14, 15) are elements of a tongue and groove joint.

5. Container according to any one of the preceding claims, **characterised in that** at least two oppositely facing side walls (3, 4a) and at least two oppositely facing walls (4, 5) of the bottom tray (8) comprise parts of a hinge.

6. Container according to claim 5, **characterised in that** hinges are formed on the side edges of at least two oppositely facing side walls (3, 4a) and of at least two oppositely facing walls (4, 5) of the bottom tray (8).

7. Container according to any one of the preceding claims, **characterised in that** two oppositely facing side walls (3) are provided with corner pieces (22a) aligned to the respectively adjacent side wall, against which the respectively adjacent side wall abuts when the arrangement is straightened.

8. Container according to claim 7, **characterised in that** the corner pieces (22a) are formed with recesses, in which catch elements of the adjacent side walls engage.

9. Container according to claim 7 or 8, **characterised in that** the corner pieces (22a) and the outer surface of the respectively adjacent side walls are arranged spaced from one another.

10. Container according to any one of the preceding claims, **characterised in that** two oppositely facing side walls (4a) are provided with locking elements, such as for example locking slides, by means of which the side walls (4a) can be interlocked.

11. Container according to any one of the preceding claims, **characterised in that** it is of rectangular shape, wherein the shorter side sections (2) are provided with hinges.

12. Container according to claim 1, **characterised in that** the corresponding connecting element (15) is designed in the form of a depression (36).

13. Container according to any one of the preceding claims, **characterised in that** its side walls (3, 4a) are provided with hinge elements (30), which are enclosed by edge strips (29) of the walls (4, 5) of the bottom tray (8).

14. Container according to any one of claims 1 to 12, **characterised in that** its side walls (3, 4a) are provided with hinge elements (30), which are arranged in edge strips (37) of the walls (4, 5) of the bottom tray (8), wherein the edge strips (37) are matched to the heights of the walls (4, 5).

## Revendications

1. Récipient de transport et de stockage (1), qui peut être déplié d'une position de non-utilisation repliée à une position ouverte et dont les parois latérales (3, 4a) peuvent être escamotées vers le fond (6) d'une cuvette de fond (8) et sont agencées au-dessus de parois (4, 5) de la cuvette de fond (8), au moins une paroi latérale (3, 4a) et au moins une paroi (4, 5) de la cuvette de fond (8) ayant des éléments d'assemblage (14, 15) qui se correspondent,
dans lequel un élément d'assemblage (14) peut être introduit de manière ajustée dans l'élément d'assemblage (15) correspondant lorsque la paroi latérale (3, 4a) est dépliée,
**caractérisé en ce que** la transition entre la paroi latérale (3) et la paroi (4) de la cuvette de fond (8) au niveau de la surface intérieure du récipient (1) est réalisée comme une lèvre de jointure (12) continue.

2. Récipient selon la revendication 1, **caractérisé en ce que** l'élément d'assemblage (15) correspondant est réalisé sous la forme d'une découpe (35).

3. Récipient selon la revendication 1, **caractérisé en ce que** l'élément d'assemblage (14) est réalisé sous la forme d'un tenon (32a).

4. Récipient selon la revendication 1, **caractérisé en ce que** les éléments d'assemblage (14, 15) correspondants sont des éléments d'un assemblage à languette et rainure.

5. Récipient selon l'une des revendications précédentes, **caractérisé en ce qu'**au moins deux parois latérales opposées (3, 4a) et au moins deux parois opposées (4, 5) de la cuvette de fond (8) comportent des parties d'une charnière.

6. Récipient selon la revendication 5, **caractérisé en ce que** des charnières sont réalisées au niveau des bords latéraux d'au moins deux parois latérales opposées (3, 4a) et d'au moins deux parois opposées (4, 5) de la cuvette de fond (8).

7. Récipient selon l'une des revendications précédentes, **caractérisé en ce que** deux parois latérales opposées (3) sont munies de traverses d'angle (22a) qui sont dirigées vers la paroi latérale respectivement voisine et au niveau desquelles la paroi latérale respectivement voisine s'appuie lorsqu'elle est redressée.

8. Récipient selon la revendication 7, **caractérisé en ce que** les traverses d'angle (22a) sont réalisées avec des logements dans lesquels pénètrent des éléments d'enclenchement des parois latérales voisines.

9. Récipient selon la revendication 7 ou 8, **caractérisé en ce que** les traverses d'angle (22a) et la surface extérieure des parois latérales respectivement voisines sont agencées à distance les unes des autres.

10. Récipient selon l'une des revendications précédentes, **caractérisé en ce que** deux parois latérales opposées (4a) sont munies d'éléments de blocage, par exemple de coulisseaux de blocage, par lesquels les parois latérales (4a) peuvent être verrouillées ensemble.

11. Récipient selon l'une des revendications précédentes, **caractérisé en ce qu'**il est de forme rectangulaire, les parties latérales les plus courtes (2) étant munies de charnières.

12. Récipient selon la revendication 1, **caractérisé en ce que** l'élément d'assemblage (15) correspondant est réalisé sous la forme d'un creux (36).

13. Récipient selon l'une des revendications précédentes, **caractérisé en ce que** ses parois latérales (3, 4a) sont munies d'éléments de charnière (30) qui sont englobés par des rebords (29) des parois (4, 5) de la cuvette de fond (8).

14. Récipient selon l'une des revendications 1 à 12, **caractérisé en ce que** ses parois latérales (3, 4a) sont munies d'éléments de charnière (30) qui sont agencés dans des rebords (37) des parois (4, 5) de la cuvette de fond (8), les rebords (37) étant adaptés aux hauteurs des parois (4, 5).
